# EUROPÄISCHE PATENTSCHRIFT

(11) **EP 2 677 082 B1**
(45) Veröffentlichungstag und Bekanntmachung des Hinweises auf die Patenterteilung: **19.07.2017**
(21) Anmeldenummer: 13173106.9
(22) Anmeldetag: 20.06.2013
(51) Int. Cl.: E02B 1/00, E02D 13/00, B01F 3/04

(54) **Verfahren zum Dämpfen von Unterwasserschall**
Method of damping underwater noise
Procédé d'amortissement bruit sous-marin

(30) Priorität: 21.06.2012 DE 102012013443
(43) Veröffentlichungstag der Anmeldung: 25.12.2013
(73) Patentinhaber: Cay Grunau Hydrotechnik Ingenieurbüro Grunau e.K., 23566 Lübeck (DE)
(72) Erfinder: Grießmann, Tanja-Katrin, 31515 Wunstorf (DE); Rustemeier, Jörg, 33181 Bad Wünnenberg (DE); Rolfes, Raimund, 30890 Barsinghausen (DE)
(74) Vertreter: Plöger, Jan Manfred

(56) Entgegenhaltungen:
- EP-A1- 2 476 653
- EP-A2- 2 441 892
- CN-U- 201 826 334
- DE-B4-102008 017 418
- JP-A- 2011 125 781
- US-A1- 2007 096 346
- US-A1- 2010 224 541
- US-A1- 2012 061 862

## Beschreibung

Die Erfindung betrifft ein Verfahren zum Dämpfen von Unterwasserschall.

Beim Bau von Offshore-Windparks müssen die Türme der zu errichtenden Windkraftanlagen mit dem Meeresboden verbunden werden. Dazu werden diese regelmäßig in den Erdboden gerammt. Beim Rammen entsteht beträchtlicher Rammlärm, der eine potentielle Gefährdung, insbesondere für Meeressäugetiere wie Schweinswale darstellt.

Bekannt ist aus der DE 10 2008 017 418 B4 und der EP 2 441 892 A2, den Rammlärm mittels eines Blasenschleiers zu dämpfen. Ein derartiger Blasenschleier wird erzeugt, indem Druckluft in eine Ringleitung eingespeist wird, wobei die Ringleitung Öffnungen aufweist. Durch die Öffnungen strömt Luft aus und erzeugt so Blasen. Es wird derzeit davon ausgegangen, dass die Blasendurchmesser möglichst groß sein müssen, damit die erste omnidirektionale Eigenfrequenz der Blasen der Frequenz des Ramm-Schalls entspricht. Es kommt dann zur Resonanz der Schallwellen in den Blasen, was zu einer besonders hohen Dämpfung führt.

Nachteilig an bekannten Blasenschleiererzeugungsvorrichtungen ist die relativ geringe Dämpfung des Rammschalls. Soll beispielsweise ein Einzelmast, der auch als Monopile bezeichnet wird, gerammt werden, muss mit einem solch großen Impuls gerammt werden, dass der entstehende Rammlärm durch eine einzige Blasenschleiererzeugungsvorrichtung nach dem Stand der Technik nicht hinreichend stark abgeschirmt werden kann. Es müssen dann zumindest zwei Blasenschleier aufgebaut werden, was aufwändig ist.

Aus der JP 2011-125781, der EP 2 476 653 A1, der US 2010/0224541 A1, DE 90 13 851 U1, der US 2007/0096346 A1, der DE 84 15 461 U1 und der US 2012/0061 862 A1 sind Membranbelüfter zum Einbringen von Luftsauerstoff in Wasser bekannt. Bei diesen Systemen werden besonders kleine Luftblasen angestrebt, um einen besonders großen Diffusionsstrom an Sauerstoff ins Wasser zu erreichen, Aspekte des Schallschutzes spielen keine Rolle.

Aus der JP 2011 125 781 ist eine Belüftungsvorrichtung bekannt, mittels der Luft in eine Flüssigkeit eingebracht werden kann. Um ein Eindringen von Schlamm in das Rohr zu verhindern, wenn die Zufuhr von Druckluft beendet wird, ist das Druckrohr mit einer Membran umgeben. Die Membran ist so geschlitzt, dass der Schlitz unter einem Winkel zur Normalen verläuft. Der Umgebungsdruck verschließt den Schlitz sicher.

Der Erfindung liegt die Aufgabe zugrunde, den Schallschutz zu verbessern.

Die Erfindung löst das Problem durch ein Verfahren gemäß Anspruch 1.

Vorteilhaft an der Erfindung ist, dass eine besonders hohe Schallminderung erreichbar ist. Aktuelle Forschungsergebnisse zeigen, dass - anders als erwartet, ein Blasenschleier aus einer Vielzahl an kleinen Blasen effektiver ist als ein Blasenschleier aus großen Blasen. Ein möglicher Grund dafür ist, dass kleine Blasen langsamer aufsteigen. Bei gegebener längenspezifischer Durchflussmenge an Druckluft ist somit eine höhere Luftdichte im Blasenschleier erreichbar. Der Rammschall sieht daher eine größere Anzahl an Objekten, die den Durchtritt durch den Blasenschleier erschweren, was die Minderung des Schalls verbessert.

Ein weiterer Vorteil ist, dass die Vielzahl an kleinen Blasen zu mehr Streuung der Schallwellen des Rammschalls und zu einer stärkeren Reflexion des Rammschalls führen. Es hat sich überraschend herausgestellt, dass durch Streuung und Reflexion der Rammschall effektiver an einem Durchtritt durch den Blasenschleier gehindert werden kann als durch resonante Absorption in großen Luftblasen.

Ein weiterer Vorteil der Erfindung ist, dass beim Unterbrechen der Luftzuführung (z.B. durch Ausschalten der Kompressoren) sich die Poren der Membran verschließen und somit kein Wasser und Sediment ins System eindringen kann. Dadurch wird bei Wiederinbetriebnahme des Systems (Einschalten der Kompressoren) die Anlaufzeit (Zeit bis der Blasenschleier voll ausgebildet ist) reduziert. Bei bisherigen Systemen kann Sediment in die Druckleitung eindringen, wobei die Gefahr des Verstopfens der Düsen besteht. Durch die Erfindung wird also die Zuverlässigkeit erhöht.

Vorteilhaft ist zudem der geringe Verbrauch an Druckluft, da, wie oben bereits ausgeführt, die Steiggeschwindigkeit der Luftblasen aufgrund ihrer geringen Größe besonders gering ist.

Im Rahmen der vorliegenden Beschreibung wird unter der Druckleitung insbesondere eine flexible Druckleitung verstanden, die beispielsweise aus Kunststoff gefertigt sein kann. Günstig ist es, wenn die Druckleitung nur einen Querschnitt von zumindest 50 mm hat, damit der Druckverlust aufgrund von innerer Reibung möglichst gering ist.

Unter den Poren werden insbesondere Ausnehmungen definierter Gestalt in der Membran verstanden, die beispielsweise mechanisch oder mittels Laser eingebracht worden sind. Es ist günstig, wenn die Membran eine Vielzahl an Poren aufweist. Gemäß einer bevorzugten Ausführungsform besitzt die Membran zumindest 1000, insbesondere zumindest 5000 und besonders bevorzugt zumindest 10000 Poren pro laufendem Meter Druckleitung.

Der Blasenschleier ist vorzugsweise geschlossen. Das heißt, dass der Blasenschleier keine Regionen aufweist, in denen die Blasendichte so gering ist, dass Schall im Wesentlichen ungedämpft durchtreten kann.

Es ist möglich, nicht aber notwendig, dass die Durchbrüche in der Druckleitung einen kreisförmigen Querschnitt haben. Es ist auch möglich, dass die Durchbrüche beispielsweise schlitzförmig sind. Wichtig ist, dass sie der austretenden Druckluft einen hinreichend hohen Strömungswiderstand entgegensetzen, sodass die Druckdifferenz zwischen Innenraum und umgebendem Wasser höchstens zu 20 % über der Membran abfällt.

Unter der Druckleitung wird insbesondere ein Rohr oder ein Schlauch verstanden, das heißt, dass die Druckleitung auch flexibel als Rohr ausgebildet sein kann, wohingegen eine Ausbildung als flexibler Schlauch besonders vorteilhaft ist, da es ein Verlegen der Blasenschleiererzeugungsvorrichtung erleichtert.

Unter der Membran wird insbesondere eine geschlitzte Folie, insbesondere ein geschlitzter Gummischlauch verstanden. Insbesondere ist die Membran so ausgebildet, dass sich die Durchbrüche nur öffnen, wenn eine Luftblase austritt, wobei sie geschlossen bleiben, wenn keine Luftblase austritt, so dass kein Wasser in die Membran eindringen kann.

Unter dem Dämpfen von Schall wird insbesondere ein Vermindern des Schalls an einer Stelle unter Wasser außerhalb des Blasenschleiers verstanden. Unter dem Dämpfen wird also insbesondere nicht nur eine Dissipation von Schallenergie verstanden, sondern auch eine Streuung, sofern diese den Schall mindert. Neben dem Dämpfen, also Vermindern, von Rammlärm ist die Erfindung beispielsweise auch zum Vermindern von Explosionslärm geeignet. Es kann daher auch von einem Verfahren zum Lärmschutz bei schallintensiven Bauarbeiten in Gewässern gesprochen werden. Da das Vermindern des Schalls unter Wasser relevant ist, könnte auch von einem Verfahren zum Mindern von Unterwasserschall gesprochen werden.

Gemäß einer bevorzugten Ausführungsform erstreckt sich die Druckleitung zumindest abschnittsweise entlang einer Längsrichtung der Druckleitung und die Membran ist so mit der Druckleitung verbunden, dass eine Ausbreitung von Druckluft in einem Zwischenraum, der zwischen Druckleitung und Membran gebildet ist, entlang der Längsrichtung über mehr als eine vorgegebene Strecke unterbunden ist. Insbesondere hat die vorgegebene Strecke eine Länge von höchstens 5 m. In anderen Worten ist es einem gedachten Luftvolumen nicht möglich, sich um mehr als diese vorgegebene Strecke entlang der Längsrichtung entlang der Druckleitung zu bewegen. Dadurch wird sichergestellt, dass die Blasenschleiererzeugungsvorrichtung auch auf unebenem Meeresboden eingesetzt werden kann. Ein unebener Meeresboden führt dazu, dass die Druckleitung an ihrer Außenseite je nach Position unterschiedlich hohen Wasserdruck erfährt. Durch die Befestigung der Membran an der Druckleitung ist sichergestellt, dass diese unterschiedlichen Wasserdrücke nicht dazu führen, dass die Luftblasen lediglich an der Stelle mit dem geringsten Wasserdruck austreten.

Vorzugsweise umfasst die Blasenschleiererzeugungsvorrichtung eine Mehrzahl an Anpresselementen, die die Membran mit der Druckleitung verbinden. Beispielsweise sind die Anpresselemente durch Schlauchschellen gebildet. Das hat den Vorteil, dass eine schlauchförmige Membran verwendet werden kann. Mittels der Anpresselemente wird diese schlauchförmige Membran dann so mit der Druckleitung verbunden, dass der Abstand zwischen den beiden Anpresselementen jeweils kleiner ist als die vorgegebene Strecke. Wie oben beschrieben, ist dann sichergestellt, dass entlang der Längsrichtung der Blasenschleiererzeugungsvorrichtung eine im Wesentlichen gleichförmige Luftabgabe erfolgt. Die Anpresselemente in Form von Schlauchschellen sind besonders einfach, so dass die Blasenschleiererzeugungsvorrichtung leicht herstellbar ist.

Vorzugsweise ist die Druckleitung flexibel, in anderen Worten handelt es sich bei der Druckleitung vorzugsweise um einen Druckschlauch. Der Druckschlauch kann beispielsweise mittels Fasern verstärkt sein. Es ist zudem möglich, dass der Druckschlauch gegen radiale Kräfte und/oder Querkräfte stabilisiert ist, so dass ein sicherer Austrag von Luftblasen über die gesamte Länge der Druckleitung gewährleistet ist.

Vorzugsweise hat die Druckleitung eine Länge von zumindest 10 Metern, insbesondere 40 Metern, vorzugsweise mindestens 100 Metern. Mit einer Membran umhüllte Trägerrohre sind zum Belüften beispielsweise von Klärbecken bekannt, diese haben aber stets nur geringe Längen, um den Druckverlust entlang ihrer Länge hinreichend klein zu halten. Die Trägerrohre dienen der Lagesicherung der Membran und nicht dem Transport von Druckluft über lange Strecken. Auch werden nur geringe Luftdrücke (Wasserdruck + maximal 0,1 MPa) verwendet. Sie sind daher für den Einsatz als Blasenschleiererzeugungsvorrichtung nicht geeignet.

Ein erfindungsgemäßes Rammverfahren wird insbesondere dadurch durchgeführt, dass der Blasenschleier mittels einer oben beschriebenen Blasenschleiererzeugungsvorrichtung erzeugt wird, wobei der Druckleitung mit einem Luftdruck von zumindest 0,5 MPa, insbesondere zumindest 1 MPa, zugeführt wird und wobei über der Membran ein Druck von höchstens 0,3 MPa abfällt.

Um die Durchbruch-Querschnitte so zu ermitteln, dass die Forderung erfüllt ist, dass höchstens der angegebene Prozentsatz des 30% des Luftdrucks über die Membran abfällt, wird zunächst eine Druckleitung mit kleinen Durchbrüchen von beispielsweise 1 Millimeter hergestellt. Auf diese wird die Membran aufgezogen, die eine vorgegebene Anzahl an Poren enthält. Die Blasenschleiererzeugungsvorrichtung wird dann auf die Wassertiefe gebracht, in der sie zum Vermindern des Schalls eingesetzt werden soll. Nachfolgend wird Druckluft in die Druckleitung eingespeist und der Luftdruck an, beispielsweise drei, äquidistanten Stellen über die Länge der Druckleitung sowohl in der Druckleitung als auch zwischen der Druckleitung und der Membran gemessen.

Der gesamt abfallende Luftdruck ist die Druckdifferenz zwischen dem Luftdruck in der Druckleitung und dem Wasserdruck unmittelbar außerhalb der Membran. Beträgt die Druckdifferenz zwischen dem Druck zwischen Membran und dem Wasserdruck mehr als die angegebene Prozentzahl, so wird entweder die Zahl der Poren so lange erhöht oder die Durchbruch-Querschnitte werden so lange verringert, bis die Forderung erfüllt ist.

Um die Dichte der Luftblasen im Blasenschleier zu erhöhen, kann die Zahl der Poren vergrößert werden. Alternativ oder zusätzlich kann der Luftdruck in der Druckleitung erhöht werden. Die Anpassung der Durchbruch-Querschnitte erfolgt wie oben angegeben. Es ist dazu günstig, wenn alle Durchbruch-Querschnitte gleich sind.

Besonders günstig ist es, wenn ein Querschnitt der Druckleitung, der Luftdruck und die Durchbruch-Querschnitte so gewählt sind, dass der Luftdruck an einer Luftdruck-Einleitstelle der Druckluft in die Druckleitung höchstens das Doppelte eines Luftdrucks an dem Punkt beträgt, der am weitesten von der Druckluft-Einleitstelle beabstandet ist.

Im Folgenden wird die Erfindung anhand der beigefügten Zeichnungen näher erläutert. Dabei zeigt
- Figur 1: eine schematische Ansicht einer Blasenschleiererzeugungsvorrichtung beim Durchführung eines erfindungsgemäßen Verfahrens und
- Figur 2: eine Teilansicht einer Blasenschleiererzeugungsvorrichtung zum Durchführung eines erfindungsgemäßen Verfahrens.

Figur 1 zeigt eine Blasenschleiererzeugungsvorrichtung 10, die eine Druckleitung 12 zum Leiten von Druckluft aufweist. Die Druckleitung 12 ist schematisch als Ringleitung gezeigt, die einen zu rammenden Pfahl 14 umgibt, der in einen Meeresboden 16 eingerammt wird. Die Druckleitung 12 wird von einer Druckluftquelle 18, beispielsweise an Bord eines Schiffes 19, mit Druckluft versorgt. Die Druckleitung 12 erstreckt sich entlang einer Längsrichtung L, die durch die Tangente im jeweiligen Punkt gebildet ist.

Die Druckleitung 12 ist, was in Figur 1 nicht zu erkennen ist, mit einer Membran umgeben, durch die kleine Luftblasen 20 abgegeben werden. Insbesondere ist die Membran so gewählt, dass die Luftblasen eine Luftblasengrößenverteilung haben, deren mittlerer Durchmesser zwischen 0,1 mm und 10 mm nahe der Membran liegt. Die Luftblasen 20 bilden einen Blasenschleier 22, der lediglich abschnittsweise eingezeichnet ist.

Figur 2 zeigt einen Teil der Druckleitung 12. Es ist zu erkennen, dass diese Druckleitung 12 eine Wand 24 besitzt, die einen Innenraum 26 umgibt. Die Wand 24 weist eine Mehrzahl an Durchbrüchen 28.1, 28.2, ... auf, durch die Druckluft 30 in einen Zwischenraum 32 entweichen kann.

Der Zwischenraum 32 ist gebildet zwischen der Außenseite der Wand 24 und einer Membran 34. Die Membran 34 ist im vorliegenden Fall durch einen geschlitzten Gummischlauch gebildet und weist eine Vielzahl an Poren 36.1, 36.2, ... auf. Durch diese Poren kann die Druckluft 30 in die Umgebung 38 entweichen.

Figur 2 zeigt, dass die Membran 34 mittels einer Mehrzahl von Anpresselementen 40.1, 40.2, ... mit der Druckleitung 12 verbunden ist, so dass sich Membranabschnitte 42.1, 42.2, ... zwischen den einzelnen Anpresselementen 40 (Bezugszeichen ohne Zählsuffix bezeichnen das Objekt jeweils als solches) bilden. Die Anpresselemente 40 sind so ausgebildet, dass ein Übertritt von Druckluft von einem Membranabschnitt in den nächsten unterbunden wird. Die Membran 34, die Druckleitung 12 und die Anpresselemente 40 sind Teil eines Membranbelüfters 43.

Die Durchbrüche besitzen jeweilige Durchbruch-Querschnitte Q. Diese Durchbruch-Querschnitte sind im Vergleich zu den Porengrößen so gewählt, dass sich bezüglich einer Position x entlang der Längsrichtung L ein Luftdruck p₂₆ im Innenraum 26 und ein im Zwischenraum 32 anliegender Druck p₃₂ ausbildet, für die die folgende Beziehung gilt: $\frac{\left({p}_{32}-{p}_{Umgebung}\right)}{\left({p}_{26}-{p}_{Umgebung}\right)} \leq 0 , 3.$

In anderen Worten fällt der Luftdruck der Druckluft zu höchstens 30 % über die Membran ab, der Rest des Drucks fällt über die Wand 24 der Druckleitung ab.

Vorzugsweise gilt *p*₂₆ ≥ 2 · *p_{Umgebung}*, das heißt, dass der Luftdruck p₂₆ im Innenraum zumindest das Doppelte des Umgebungsdrucks, das heißt des Wasserdrucks beträgt. Günstig ist es, wenn die Beziehung 0,03*MPa* ≤ *p*₃₄ ≤ 0,06*MPa* erfüllt ist, das heißt, dass über die Membran ein Druck zwischen 0,3 bar und 0,6 bar abfällt.

Die Membran 34 ist, wie oben bereits ausgeführt, ein geschlitzter Gummischlauch, wobei die Schlitze zwischen 0,6 und 2 mm Schlitze aufweisen können. Zwar sind größere oder kleinere Schlitze möglich, es hat sich aber herausgestellt, dass Schlitze in diesem Intervall eine besonders vorteilhafte Wirkung erzeugen. Es ist möglich, nicht aber notwendig, dass alle Schlitze die gleiche Länge haben.

Die einzelnen Membranabschnitte 42 haben eine jeweilige Länge I, die einer vorgegebenen Strecke entspricht. Insbesondere ist diese vorgegebene Strecke kürzer als 5 Meter.

Zum Durchführen eines erfindungsgemäßen Verfahren zum Dämpfen von Schall im Wasser in Form eines Rammverfahrens wird der Pfahl 14 von einer in Figur 1 nicht näher eingezeichneten Rammvorrichtung in den Meeresboden 26 getrieben. Mittels der erfindungsgemäßen Blasenschleiererzeugungsvorrichtung 10 wird der Blasenschleier 20 erzeugt. Ein Querschnitt, insbesondere ein Durchmesser d der Druckleitung 12 ist so gewählt, dass günstigerweise ein Druckabfall zwischen einem Punkt maximalen Drucks p₂₆ und einem Punkt minimalen Drucks p₂₆ höchstens 50 % des maximalen Drucks beträgt. In Figur 1 ist der Punkt höchstens Druckes der Punkt der Einspeisung, in dem Druckluft über eine Zuleitung 44 in die Druckleitung 12 eingespeist wird einerseits, und dem gegenüberliegenden Punkt.

### Bezugszeichenliste

- 10: Blasenschleiererzeugungsvorrichtung
- 12: Druckleitung
- 14: Pfahl
- 16: Meeresboden
- 18: Druckluftquelle
- 19: Schiff

- 20: Luftblasen
- 22: Blasenschleier
- 24: Wand
- 26: Innenraum
- 28: Durchbruch

- 30: Druckluft
- 32: Zwischenraum
- 34: Membran
- 36: Poren
- 38: Umgebung

- 40: Anpresselement
- 42: Membranabschnitt
- 43: Membranbelüfter
- 44: Zuleitung

- Q: Durchbruch-Querschnitt
- L: Längsrichtung
- d: Durchmesser
- I: Abstand zwischen Anpresselementen

## Patentansprüche

1. Verfahren zum Dämpfen von Schall im Wasser, wobei ein Blasenschleier (22) mittels einer Blasenschleiererzeugungsvorrichtung mit
(a) einer Druckleitung (12) zum Leiten von Druckluft (30),
- die eine Wand (24) besitzt, die einen Innenraum (26) umgibt,
- wobei die Wand (24) eine Mehrzahl an Durchbrüchen (28) aufweist, die jeweilige Durchbruch-Querschnitte (Q) besitzen,
**dadurch gekennzeichnet, dass** die Blasenschleiererzeugungsvorrichtung
(b) einer Membran (34) hat, die
- eine Vielzahl an Poren (36) mit jeweiligen Porengrößen aufweist und
- so ausgebildet ist, dass Druckluft (30) durch die Membran (34) in Form von Bläschen (20) durch die Poren (36) in umgebendes Wasser abgebbar ist,
(c) wobei die Wand (24) zumindest in der Umgebung der Durchbrüche (28) von einer Membran (34) umgeben ist, die so ausgebildet ist, dass Druckluft (30) aus dem Innenraum (26) durch die Durchbrüche (28) und danach durch die Membran (34) in Form von Bläschen (20) und danach durch die Poren (36) in umgebendes Wasser (38) abgebbar ist,
(d) wobei die Durchbruch-Querschnitte (Q) und die Porengrößen so gewählt sind, dass sich ein Luftdruck (p₂₆) im Innenraum (26) und ein in einem Zwischenraum (32) zwischen Druckleitung (12) und Membran (34) anliegender Druck (p₃₂) ausbildet, für die gilt: $\frac{\left({p}_{32}-{p}_{Umgebung}\right)}{\left({p}_{26}-{p}_{Umgebung}\right)} \leq 0 , 3 ,$ wobei p_{Umgebung} der Umgebungsdruck ist,
erzeugt wird.

2. Verfahren nach Anspruch 1, **dadurch gekennzeichnet, dass** ein Luftdruck (p) in einer Druckleitung (12) der Blasenschleiererzeugungsvorrichtung zumindest 0,3 MPa beträgt.

3. Verfahren nach einem der Ansprüche 1 oder 2, **dadurch gekennzeichnet, dass**
- der Druckleitung (12) Druckluft (30) mit einem Luftdruck (p) von zumindest 0,5 MPa, insbesondere zumindest 1 MPa zugeführt wird, und
- über der Membran (34) ein Druck von höchstens 0,3 MPa abfällt.

4. Verfahren nach einem der vorstehenden Ansprüche, **dadurch gekennzeichnet, dass** die Druckleitung (12) eine Länge von zumindest 10 Metern, insbesondere 40 Metern hat.

5. Verfahren nach einem der vorstehenden Ansprüche, **dadurch gekennzeichnet, dass** die Membran (34) so mit der Druckleitung (12) verbunden ist, dass eine Ausbreitung von Druckluft (30) in dem Zwischenraum (32) zwischen Druckleitung (12) und Membran (34) entlang der Länge (L) des Systems über mehr als eine vorgegebene Strecke (I) unterbunden ist.

## Claims

1. Method for dampening sound in water, wherein a bubble curtain (22) is generated by means of a bubble curtain generation device with
(a) a pressure line (12) for conducting compressed air (30)
- that has a wall (24) which encloses an interior space (26),
- the wall (24) comprising a number of openings (28), each of which has an opening cross-section (Q),
**characterised by** the fact that the bubble curtain generation device
(b) has a membrane (34) that
- comprises a multitude of pores (36), each of a particular pore size, and
- that is designed such that compressed air (30) can be passed through the membrane (34) into the surrounding water in the form of small bubbles (20) through the pores (36),
(c) wherein the wall (24) is enclosed by a membrane (34), at least in the area surrounding the openings (28), that is designed such that compressed air (30) can be passed out of the interior space (26) through the openings (28), then through the membrane (34) in the form of small bubbles (20) and then through the pores (36) into the surrounding water (38),
(d) wherein the opening cross-sections (Q) and the pore sizes are selected in such a way that an air pressure (p₂₆) forms in the interior space (26) and an applied pressure (p₃₂) forms in a space (32) between the pressure line (12) and the membrane (34) for which the following applies: $\frac{\left({p}_{32}-{p}_{Umgebung}\right)}{\left({p}_{26}-{p}_{Umgebung}\right)} \leq 0 , 3 ,$ wherein p_{Umgebung} represents the ambient pressure.

2. Method according to claim 1, **characterised by** the fact that an air pressure (p) in a pressure line (12) of the bubble curtain generation device has a value of at least 0.3 MPa.

3. Method according to one of the claims 1 or 2, **characterised by** the fact that
- the pressure line (12) is supplied with compressed air (30) with an air pressure (p) of at least 0.5 MPa, in particular at least 1 MPa, and
- a maximum drop in pressure of 0.3 MPa occurs across the membrane.

4. Method according to one of the above claims, **characterised by** the fact that the pressure line (12) is at least 10 metres, especially 40 metres, long.

5. Method according to one of the above claims, **characterised by** the fact that the membrane (34) is connected to the pressure line (12) such that a spread of compressed air (30) in the space (32) between the pressure line (12) and the membrane (34) along the length (L) of the system over more than a predetermined distance (l) is prevented.

## Revendications

1. Procédé pour amortir des bruits dans l'eau, dans lequel on engendre un rideau de bulles (22) au moyen d'un dispositif de génération de rideau de bulles comprenant
(a) une conduite sous pression (12) pour mener de l'air comprimé (30),
- qui possède une paroi (24) qui entoure un espace intérieur (26),
- dans laquelle la paroi (24) comporte une pluralité de traversées (28), qui possèdent des sections transversales respectives (Q),
**caractérisé en ce que** le dispositif de génération de rideau de bulles
(b) possède une membrane (34),
- qui comprend une pluralité de pores (36) avec des tailles de pores respectives, et
- qui est réalisée de telle façon que l'air comprimé (30) peut être distribué dans l'eau environnante à travers la membrane (34) sous forme de petites bulles (20) à travers les pores (36),
(c) dans lequel la paroi (24) est entourée, au moins dans les environs des traversées (28), par une membrane qui est ainsi réalisée que l'air comprimé (30) peut être distribué dans l'eau environnante (38) hors de l'espace intérieur (26) à travers les traversées (28) et ensuite à travers la membrane (34) sous forme de petites bulles (20) et ensuite à travers les pores (36),
(d) dans lequel les sections transversales (Q) des traversées et les tailles des pores sont ainsi choisies qu'il s'établit une pression d'air (p₂₆) dans l'espace intérieur (26) et une pression (p₃₂) appliquée dans un intervalle (32) entre la conduite sous pression (12) et la membrane (34), pour lesquelles s'applique: $\frac{\left({p}_{32}-{p}_{Umgebung}\right)}{\left({p}_{26}-{p}_{Umgebung}\right)} \leq 0 , 3 ,$ où p_{Umgebung} est la pression de l'environnement.

2. Procédé selon la revendication, **caractérisé en ce que** la pression de l'air (p) dans une conduite sous pression (12) du dispositif de génération de rideau de bulles est d'au moins 0,3 MPa.

3. Procédé selon l'une des revendications 1 ou 2, **caractérisé en ce que**
- on amène à la conduite sous pression (12) de l'air comprimé (30) avec une pression d'air (p) d'au moins 0,5 MPa, en particulier d'au moins 1 MPa, et
- il se produit à travers la membrane (34) une chute de pression au maximum de 0,3 MPa.

4. Procédé selon l'une des revendications précédentes, **caractérisé en ce que** la conduite sous pression (12) a une longueur d'au moins 10 m, en particulier 40 m.

5. Procédé selon l'une des revendications précédentes, **caractérisé en ce que** la membrane (34) est reliée à la conduite sous pression (12) d'une manière telle que l'on empêche une propagation de l'air comprimé (30) dans l'espace intermédiaire (32) entre la conduite sous pression (12) et la membrane (34) le long de la longueur (L) du système sur une distance plus grande qu'un trajet prédéterminé (l).
